# EUROPÄISCHE PATENTSCHRIFT

(11) **EP 2 808 448 B1**
(45) Veröffentlichungstag und Bekanntmachung des Hinweises auf die Patenterteilung: **10.08.2016**
(21) Anmeldenummer: 13002750.1
(22) Anmeldetag: 27.05.2013
(51) Int. Cl.: E02B 7/42, E03F 5/10

(54) **SegmentWehr-Anlage für variabel, steuerbare Stau- und Siebfunktionen an Entlastungsanlagen**
Segmental weir installation for variable, controllable damming and screen functions on relief installations
Installation de protection à segments pour des fonctions d'accumulation et de tamisage variables et pilotables sur des installations de décharge

(43) Veröffentlichungstag der Anmeldung: 03.12.2014
(73) Patentinhaber: Frigger, Martin, 59827 Meschede (DE); Schmehl, Christoph, 59872 Meschede-Enste (DE)
(72) Erfinder: Frigger, Martin, 59872 Meschede (DE); Schmehl, Christoph, 59872 Meschede-Enste (DE)

(56) Entgegenhaltungen:
- DE-C1- 19 517 101
- FR-A- 944 215
- FR-A- 1 019 848
- JP-A- S5 744 015

## Beschreibung

Die Erfindung betrifft eine Segmentwehranlage für variabel, steuerbare Stau- und Siebfunktionen an Entlastungsanlagen und daraus abzuleitende Verfahren zum Einbau und Betrieb der Segmentwehranlage. Der Typus der Segmentwehranlagen ist allgemein bekannt, wobei die technische Anwendung im Bereich der Abwassernetze und im allgemeinen Wasserbau zur Stauaktivierung und Aussteuerung von Entlastungs- und Weiterleitungswassermengen genutzt wird. FR 944 215 A beschreibt eine Segmentwehranlage gemäß dem Oberbegriff des Anspruchs 1.

Die bedarfsgerechte Entlastungssteuerung durch axiale Drehbewegungen der Segmentwehranlage über steuerbare Verschubzylinder mit Stau-, Sieb- und Notentlastungsfunktion wurde bisher noch nicht umgesetzt.

**Die vorliegende Erfindung hat es sich demnach zur Aufgabe gemacht**, die variabel, steuerbare Stau- und Siebfunktionen an Entlastungsanlagen durch die aufgezeigte Erfindung der Segmentwehranlage zu ermöglichen, da die zusätzlich notwendigen Segmentbogen-Perforationsflächen im Segmentbogenblech kostengünstig erstellt werden können und damit Mehrkosten durch den sonst üblichen Einbau von Einzelanlagen z.B. durch Hintereinanderschaltung eines Rechen mit anschließender Wehranlage unterbunden werden kann.

Mögliche Ausführungsbeispiele der Erfindung werden in den Zeichnungen näher erläutert:
**Fig. 1** zeigt eine 3D Darstellung einer Segmentwehranlage [20], die in einer Entlastungsanlage [2] mit beidseitigen Drehlagern [1] und verbindender Traverse [22] über zwei Verschubzylinder [23] axial drehbar montiert ist. Zu erkennen ist, daß der untere Teil des Segmentbogenbleches [9] mit seiner Segmentbogen-Staufläche [19] die gesamte Entlastungsöffnung [3] mit seiner Entlastungsöffnung-Breite [4] und Entlastungsöffnung-Höhe [5] komplett verschließt, wobei die Segmentbogen-Seitenflächen [18] auf den beidseitigen, konvex ausgebildeten Segmentbogen-Seitenauflagern [17] dichtend aufliegen.
   Die Darstellung der beiden Segmentbogen-Sehnenlängen [14] mit den zugehörigen Segmentbogen-Sehnenwinkeln α1 [15] bzw. Segmentbogen-Perforationsfläche A lassen erkennen, dass hiermit die wesentlichen Aufgaben zur Stau- und Siebfunktion der Segmentwehranlage [20] aufgezeigt werden. Die Entlastungsöffnung [3] besitzt im oberen wie unteren Bereich des Segmentbogen-Öffnungsrahmens [10] die jeweils funktional notwendigen Segmentbogen-Abstreifer-oben [7] bzw. Segmentbogen-Abstreifer-unten [8].
**Fig. 2** zeigt eine 3D Darstellung einer Segmentwehranlage [20], die nach entsprechender Absenkung mittels der beidseitig angeordneten Verschubzylinder [23] nunmehr die Siebfunktion aufzeigt, wobei die Anströmung des Abwassers durch die Fließrichtung [6] verdeutlicht wird. Erkennbar ist auch, daß die in **Anspruch 2** definierten Segmentbogen-Perforationsflächen A [11]; B [12]; C [13] in Anlehnung an den Segmentbogen-Sehnenwinkeln α2 [16] funktional gedrittelt sind und wie in **Anspruch 3** vermerkt, die wahlfreien, bedarfsgerechten Konturen in der Zeichnung verständlich angezeigt sind.

### Aufstellung der Bezugszeichen

[1] Drehlager
[2] Entlastungsanlage
[3] Entlastungsöffnung
[4] Entlastungsöffnung-Breite
[5] Entlastungsöffnung-Höhe
[6] Fließrichtung
[7] Segmentbogen-Abstreifer-oben
[8] Segmentbogen-Abstreifer-unten
[9] Segmentbogenblech
[10] Segmentbogen-Öffnungsrahmen
[11] Segmentbogen-Perforationsfläche A
[12] Segmentbogen-Perforationsfläche B
[13] Segmentbogen-Perforationsfläche C
[14] Segmentbogen-Sehnenlänge
[15] Segmentbogen-Sehnenwinkel α1
[16] Segmentbogen-Sehnenwinkel α2
[17] Segmentbogen-Seitenauflager
[18] Segmentbogen-Seitenflächen
[19] Segmentbogen-Staufläche
[20] Segmentwehranlage
[21] Stützrahmenkonstruktion
[22] Traverse
[23] Verschubzylinder
[24] Wandflächen

## Patentansprüche

1. Segmentwehranlage [20] für variabel, steuerbare Stau- und Siebfunktionen an Entlastungsanlagen [2] , wobei die Segmentwehranlage [20] zulaufseitig ein radiales Segmentbogenblech [9] mit Segmentbogen-Seitenflächen [18] umfasst, **dadurch gekennzeichnet, daß** das Segmentbogenblech unterseitig mit einer Segmentbogen-Staufläche [19] und oberseitig mit anschließenden, unterschiedlich gelaserten Segmentbogen-Perforationsflächen (A[11];B[12];C[13]) ausgeführtist, wobei die Segmentwehranlage weiterhin einen Segmentbogen-Öffnungsrahmen [10] mit einem Segmentbogen-Seitenauflager [17] aufweist, und wobei die Segmentbogen-Seitenflächen [18] auf den beidseitigen, in Fließrichtung [6] gesehenen konvex ausgebildeten, in der Entlastungsanlage [2] verankerbaren Segmentbogen-Seitenauflagern [17] des Segmentbogen-Öffnungsrahmens [10] dichtend aufliegen und wobei weiterhin der Segmentbogen-Öffnungsrahmen [10] oberseitig einen Segmentbogen-Abstreifer-oben [7] und unterseitig einen Segmentbogen-Abstreifer-unten [8], die ebenfalls in der Entlastungsanlage [2] verankerbar sind, besitzt.

2. Segmentwehranlage [20] **nach Anspruch 1 dadurch gekennzeichnet, daß** zur Erzielung eines kompletten Verschlusses der Entlastungsöffnung [3] der Segmentwehranlage [20] mittels der Segmentbogen-Staufläche, [19] und zugehörigem Segmentbogen-Sehnenwinkel α1 [15] die Segmentbogen-Sehnenlänge [14] ≥ Entlastungsöffnung-Höhe [5] ist und weiterhin die drei oberhalb der Segmentbogen-Staufläche [19] angeordneten Segmentbogen-Perforationsflächen (A [11]; B [12]; C [13]) jeweils mittels einem Formelwert Segmentbogen-Sehnenwinkel α2 [16] / 3 angeordnet sind.

3. Segmentwehranlage [20] **nach Anspruch 1 oder 2 dadurch gekennzeichnet, daß** die Perforationen der Segmentbogen-Perforationsnächen (A [11 ]; B [12 ]; C [13 ]) wahlfreie, bedarfsgerechte Konturen aufweisen.

4. **Verfahren** zum Einbau und Betrieb einer SegmentWehr -Anlage **nach einem der Ansprüche 1 bis 3 dadurch gekennzeichnet, daß** das Segmentbogenblech [9] eine axial drehbare Stützrahmenkonstruktion [21] mit beiderseitigen, über eine Traverse [22] verbundenen Drehlagern [1] in den seitlichen Wandflächen [24] der Entlastungsanlage [2] besitzt, die durch hängende, beidseitig angeordnete Verschubzylinder [23] in die jeweilig notwendigen Stau- bzw. Siebfunktionen bewegt werden kann.

5. **Verfahren nach** Anspruch **4 dadurch gekennzeichnet, daß** im Notfall die Entlastungsöffnung [3] der Segmentwehranlage [20] durch eine linksseitige Drehung und entsprechendem Ausfahren der Verschubzylinder [23], vollständig geöffnet werden kann.

## Claims

1. A segmental weir system [20] for variable, controllable storage and filtering functions to spillways [2] wherein on the feed side the segmental weir system [20] comprises a plate forming a segmental arch [9] with side areas of the segmental arch [18], **characterised in that** the plate forming a segmental arch is executed with a storage area for the segmental arch [19] on the underside and is connected with differentially-lasered perforated areas of the segmental arch (A [11]; B [12]; C [13]) on the topside, wherein the segmental weir system further comprises a segmental arch opening frame [10] with a segmental arch side contact face [17] and wherein the side areas of the segmental arch [18] rest in such a way as to form a seal on the segmental arch side contact face [17] of the segmental arch opening frame [10] which is anchored on both sides in the spillway [2] and is seen as a convex shape in the direction of flow [6] and wherein, furthermore, the segmental arch opening frame [10] has a segmental arch scraper [7] on the top side and a segmental arch scraper [7] on the bottom side [8], which are also anchored in the spillway [2].

2. The segmental weir system [20] in accordance with claim 1 **characterised in that**, in order to achieve complete closure of the relief opening [3] of the segmental weir system [20] by means of the storage area for the segmental arch [19] and the associated segmental arch filament angle α1 [15], the segmental arch filament length [14] is ≥ the height of the relief opening [5] and furthermore, the three perforated areas of the segmental arch (A [11]; B [12]; C [13]) are arranged above the storage area for the segmental arch [19] and in each case are arranged by means of a formula value-segmental arch filament angle α2 [16].

3. The segmental weir system [20] in accordance with claims 1 or 2 **characterised in that** the perforations of the perforated areas of the segmental arch (A [11]; B [12]; C [13]) have optional, tailored contours.

4. The procedure for installing and operating a segmental weir system according to any one of claims 1 to 3 **characterised in that** the plate forming a segmental arch [9] has an axially pivotable support frame structure [21] with two-sided pivot bearings [1] in the side walls [24] of the spillway [2] connected via a traverse [22] which, in each case, can be moved by suspended, thrust cylinders [23] arranged on both sides in necessary storage and filtering functions.

5. The procedure in accordance with claim 4 **characterised in that** in an emergency, the relief opening [3] of the segmental weir system [20] can be completely opened by a turn on the left hand side and the corresponding extension of the thrust cylinders [23].

## Revendications

1. Installation de vanne secteur [20] pour différentes fonctions réglables d'engorgement et de tamisage sur les ouvrages de décharge [2], l'installation de vanne de secteur [20] comprenant alors une tôle de secteur [9] radiale sur le côté de l'arrivée avec des surfaces latérales de secteur [18] qui se distingue par le fait qu'elle est équipée en-dessous d'une surface de réservoir de secteur [19] et au dessus de surfaces raccordées de différentes perforations de secteur (A [11] ; B [12] ; C [13]) effectuées au laser, l'installation de vanne secteur présentant alors toujours un cadre d'ouverture de secteur [10] avec un dispositif d'appui latéral de secteur [17] et les surfaces latérales de secteur [18] reposant hermétiquement sur les dispositifs d'appui latéral de secteur [17] du cadre d'ouverture de secteur [10] de forme convexe des deux côtés vus dans le sens du débit [6] pouvant être ancrés dans l'ouvrage de décharge [2] et le cadre d'ouverture de secteur [10] étant lui toujours équipé sur le dessus d'un racleur de secteur supérieur [7] et sur le dessous d'un racleur de secteur inférieur [8] qui peuvent également être ancrés dans l'ouvrage de décharge [2].

2. L'installation de vanne secteur [20] selon le droit 1 se distingue par le fait que la longueur de la corde du secteur [14] est ≥ à la hauteur de l'ouverture de décharge [5] pour obtenir une fermeture complète de l'ouverture de décharge [3] de l'installation de vanne secteur [20] au moyen de surfaces de réservoir de secteur [19] et de l'angle de corde du secteur α1 [15] correspondants et par ailleurs par le fait que les trois surfaces de perforation de secteur (A [11] ; B [12] ; C [13]) affectées au-dessus de la surface de réservoir de secteur [19] sont chacune attribuées à l'angle de corde du secteur α2 [16] / 3 par une valeur de formule.

3. L'installation de vanne secteur [20] selon le droit 1 ou 2 se distingue par le fait que les perforations des surfaces de perforation de secteur (A [11] ; B [12] ; C [13]) présentent des contours adaptés aux besoins pouvant être choisis librement.

4. Procédé de montage et d'exploitation d'une installation de vanne secteur conformément à un des droits 1 à 3 se distinguant par le fait que la tôle de secteur [9] possède une construction de cadre de support [21] axiale rotative avec des paliers rotatifs [1] dans les surfaces latérales des parois [24] de l'ouvrage de décharge [2] raccordés des deux côtés par une traverse [22] qui peut être déplacée sur la fonction d'engorgement ou de tamisage nécessaire au moyen de cylindres d'alimentation [23] suspendus attribués des deux côtés.

5. Le procédé conformément au
droit 4 se distingue par le fait que l'ouverture de décharge [3] de l'installation de vanne secteur [20] peut être entièrement ouverte par une rotation vers la gauche et en sortant le cylindre d'alimentation [23] correspondant.
